# EUROPÄISCHE PATENTSCHRIFT

(11) **EP 0 892 143 B1**
(45) Veröffentlichungstag und Bekanntmachung des Hinweises auf die Patenterteilung: **27.08.2003**
(21) Anmeldenummer: 98112026.4
(22) Anmeldetag: 30.06.1998
(51) Int. Cl.: E06B 7/23

(54) **Anschlagdichtung für Fenster, Türen oder Fassaden**
Sealing for windows, doors and facades
Joint d'étanchéité pour fenêtres, portes et facades

(30) Priorität: 17.07.1997 DE 29712633 U
(43) Veröffentlichungstag der Anmeldung: 20.01.1999
(73) Patentinhaber: SCHÜCO International KG, 33609 Bielefeld (DE)
(72) Erfinder: Habicht, Siegfried, 33818 Leopoldshöhe (DE)
(74) Vertreter: Stracke, Alexander, Dipl.-Ing.

(56) Entgegenhaltungen:
- EP-A- 0 436 810
- EP-A- 0 786 576
- US-A- 4 570 948

## Beschreibung

Die Erfindung bezieht sich auf eine Anschlagdichtung für Fenster, Türen oder Fassaden mit einem in einer Verankerungsnut eines Blend- oder Flügelrahmens festlegbaren Befestigungsfuß und einem mit einer Dichtlippe versehenen Dichtungskörper, wobei durch den Dichtungsspalt zwischen Blend- und Flügelrahmen sich Beschlagteile, wie Drehbänder, Drehkippscheren o.dgl. erstrecken.

Die US-PS 4 570 948 zeigt ein Dichtungsprofil für Kühlmöbel, wie Gefriergeräte, Kühlschränke usw. Die Dichtung besitzt einen Verankerungsfuß zur Festlegung in einer hinterschnittenen Nut eines Möbelkörpers. Das eigentliche Dichtelement ist ein auf den Dichtungsfuß aufgesetzter Schlauch, der durch seine Deformation Rückstellkräfte bewirkt um die Deckwand in Dichtfunktion am gegenüberliegenden Bauteil zu halten. Zu diesem Zweck sind die Seitenwände in ihrer Form besonders ausgebildet, um elastisch wirken zu können und zum anderen bestehen die Seitenwände aus einem besonders weich eingestellten Material. Die Dichtung ist in Koextrusion hergestellt. Die Schlauchdichtung ist direkt an den Dichtungsfuß angesetzt, der allein der Verankerung dient. Der Dichtungskörper mit einer Dichtlippe ist nicht gegeben.

Die EP 0 436 810 A1 offenbart ein Dichtungsprofil für Fenster und Türen, insbesondere eine Anschlagdichtung für Holzfensterflügel. Die Dichtung weist allerdings keinen klassischen Dichtungsfuß auf, der in gegenüberliegend der federnden Dichtungselemente formschlüssigen Nuten aufgenommen wird. Die Dichtung wird gemäß Figur 6 vielmehr durch einen fußähnlichen Verlängerungsabschnitt des Dichtungsschlauches in einer glatten, gefrästen Nut gehalten. Der Befestigungsteil wie auch der Dichtungsteil weisen eine gemeinsame Basis auf, die im jeweiligen Rahmenprofil ganzlägig zur Anlage kommt. Es handelt sich wiederum wie bei der US 4 570 941 um eine schlauchartige Dichtung, die durch eine Wand und einen Wandabschnitt mit dem basisbildenden Profilrücken verbunden ist. Die Wand ist so dimensioniert und vorgeformt, daß bei Belastung eine Knickung der Wand erfolgt und die Dichtung gezielt und einfach ausweichen kann, während der Wandabschnitt Einkerbungen aufweist, um ein leichtes Federn der Schlauchdichtung zu bewirken und die Anlage in Position zu halten. Auf dem Profilrücken ist eine weitere Schlauchdichtung als Kammer angeordnet, die dafür Sorge trägt, daß ab einem bestimmten Umformungsgrad bzw. einer bestimmten Komprimierung der Schlauchdichtung die Rückstellkraft gegen die Dichtfläche erhöht wird.

Im Anwendungsbereich dieser Dichtung werden keine Beschlagteile hindurchgeführt, die möglicherweise einer zusätzlichen Abdichtung bedürfen, da die vorhandene Dichtung diese zusätzliche Aufgabe nicht gewährleisten kann.

Anschlagdichtungen, die zu stark komprimiert werden, führen einerseits zu einer hohen Belastung der Beschlagteile, die sich nachteilig auf die Bedienbarkeit der Beschläge auswirkt und andererseits dazu, daß es oberhalb und unterhalb der Beschlagteile zu einer Übergangsverformung der Dichtlippen kommt, bei der die Dichtlippen nicht mehr in dem anderen Bauteil anliegen, sondern im wesentlichen ein dreieckförmiges Loch freilassen, das zu Undichtigkeiten führt.

In verschiedenen Konstruktionen wird die Dichtlippe der Anschlagdichtung im Bereich der Beschlagsdurchführung durch den Dichtungsspalt entfernt, was auch zu Undichtigkeiten führt. Über die Ausnehmungslänge bildet sich beim Entfernen der Dichtlippe eine unsaubere Schnittfläche, die auch den optischen Eindruck stört aber auch eine Undichtigkeit auf der gesamten Länge des Beschlagteiles im Bereich der Durchführung bildet.

Der Erfindung liegt die Aufgabe zugrunde, eine Anschlagdichtung der eingangs genannten Art so zu gestalten, daß der Dichtkörper über den Bereich der Durchführung von Beschlagteilen durch den Dichtungsspalt nicht nur in einfacher Weise vom Befestigungsfuß getrennt werden kann, sondern daß auch die Dichtwirkung gegenüber dem Beschlagteil erhalten bleibt.

Diese Aufgabe wird erfindungsgemäß durch den Gegenstand des Anspruchs 1 gelöst.

In der Sohle des Befestigungsfußes der Anschlagdichtung kann ein reckfreier Faden einextrudiert sein, der die Formstabilität des Befestigungsfußes in Längsrichtung der Anschlagdichtung und damit auch die Fixierung der Längenabmaße einer Ausnehmung in dem Anschlagdichtungsprofil fixiert, die durch Herausschneiden und Heraustrennen des Dichtungskörpers oberhalb des Befestigungsfußes gebildet wird.

Weitere Ausgestaltungen der Erfindung ergeben sich aus den Unteransprüchen.

Ein Ausführungsbeispiel der Erfindung ist in den Zeichnungen dargestellt und wird im folgenden beschrieben.

Es zeigen:
- Figur 1: ein Flügelprofil eines Fensters oder einer Tür mit zugeordnetem Scharnierband in perspektivischer Darstellung,
- Figur 2: ein Flügelrahmenprofil und ein Blendrahmenprofil mit zugeordnetem Scharnierband in perspektivischer Darstellung, wobei das Scharnierband in demontiertem Zustand dargestellt ist,
- Figur 3: eine Anschlagdichtung in bekannter Ausführung,
- Figur 4: den Flügelrahmen und den Blendrahmen mit montiertem Scharnier, wobei der Schnitt so gelegt ist, daß die Anschlagdichtung in Dichtfunktion gegenüber dem Blendrahmen dargestellt ist,
- Figur 5: den Flügelrahmen und den Blendrahmen mit eingesetztem Scharnier in einer Schnittdarstellung, in der der Dichtungsspalt von dem Scharnierband durchtreten wird,
- Figur 6: den Gegenstand der Fig.4 in vergrößertem Maßstab,
- Figur 7: den Gegenstand der Fig. 5 in vergrößertem Maßstab,
- Figur 8: die Anschlagdichtung im eingebauten Zustand, d.h. eingesetzt in eine Verankerungsnut und
- Figur 9: eine Abwandlung der erfindungsgemäßen Anschlagdichtung nach der Fig. 8.

Die Fig. 1 zeigt ein Flügelrahmenprofil 1 eines Fensters oder einer Tür, an dem ein Scharnierbandteil 2 festgelegt wird. Dieses Scharnierbandteil 2 wird mit einer gekröpften Wandung 3 dicht an der Oberkante 4 des Profilanschlages 5 vorbeigeführt, der mit dem Gegenprofil den Dichtungsspalt bildet. Die Oberkante 4 ist gleichzeitig die obere Begrenzungsebene der hinterschnittenen Verankerungsnut 6 für die Anschlagdichtung 7.

Im Bereich des Beschlagteiles wird die Dichtungslippe 9 der Anschlagdichtung 7 mit einer Ausnehmung 8 oder einer Ausklinkung versehen.

In der Fig. 3 ist eine Anschlagdichtung entsprechend dem bekannten Stand der Technik dargestellt, die mit ihrem Befestigungsfuß 9a in einer Verankerungsnut 6 eines Rahmenprofils festgelegt ist.

Die Kapplinie 10 zeigt die Höhe der gegenüber dem Befestigungsfuß 9a vorzunehmende Ausnehmung der Dichtlippe, die mittels eines Messers vorgenommen wird. Hieraus erkennt man, daß die Erstellung der Ausnehmung bzw. die Ausklinkung der Anschlagdichtung oberhalb des Befestigungsfußes aufwendig und zeitraubend ist und daß diese Ausnehmung mit großer Sorgfalt erstellt werden muß, um den Sitz der Dichtung in diesem Bereich nicht zu gefährden.

Die Fig. 4 zeigt den Flügelrahmen 1 und den Blendrahmen 11 mit eingesetztem Scharnier 12, das aus dem am Flügel festgelegten Scharnierbandteil 2 und dem am Blendrahmen befestigten Scharnierbandteil 13 besteht. Beide Scharnierbandteile weisen eine gekröpfte Wandung 3 auf, die den Dichtungsspalt zwischen dem Blend- und dem Flügelrahmen durchtritt. In der Fig. 4 ist der Profilschnitt so gelegt, daß die Anschlagdichtung 7 in Dichtfunktion gezeigt ist, d.h. in diesem Bereich liegt die Dichtlippe 9 an der Dichtfläche des Blendrahmens oder des Flügelrahmens an.

Die Fig. 6 zeigt den gleichen Profilschnitt wie die Fig. 4, jedoch in vergrößertem Maßstab, so daß die Dichtfunktion der Dichtlippe 9 gut zu erkennen ist.

Die Fig. 5 und 7 zeigen die Anschlagdichtung 7 im Bereich der gekröpften Wandung 3, die den Dichtungsspalt durchtritt. Um diesen Durchtritt zu ermöglichen, wird mit einem Messer die Dichtlippe 9 sowie ein Teil des Dichtungskörpers 14 bis auf die äußere Begrenzungsebene 4 der Verankerungsnut 5 eingeschnitten. Am Übergang vom Befestigungsfuß 15 zum Dichtungskörper 17 sind Trennkerben 20,21 vorgesehen, durch die das Abtrennen des Dichtungskörper in dem genannten Bereich durch einfaches Abziehen erleichtert wird.

Der Dichtungskörper 14 liegt in der äußeren Begrenzungsebene 4 der Verankerungsnut 6 auf den Randleisten der Verankerungsnut 6 auf. Der Dichtungskörper 14 umschließt mit dem Befestigungsfuß 15 eine Hohlkammer 16, in der mindestens eine sich in Richtung der Dichtungsebene erstreckende Zusatzdichtlippe 17 angeordnet ist. Aus den Fig. 5 und 7 ergibt sich, daß die Zusatzdichtlippe im Bereich der gekröpften Wandung 3 der Beschlagteile an dieser Wandung anliegt und somit eine einwandfreie Abdichtung vornimmt.

Die Fig. 8 zeigt die Anschlagdichtung 7 im eingebauten Zustand, und zwar eingesetzt in die Verankerungsnut 6. Der Befestigungsfuß 15 greift formschlüssig in die hinterschnittene Verankerungsnut 6 ein und ist zum leichteren Montieren mit einer Hohlkammer 18 ausgerüstet, die die Montagedeformationen des Befestigungsfußes aufnimmt und ausgleicht.

Oberhalb des Befestigungsfußes 15 ist der Dichtungskörper 14 vorgesehen, der auf den Randleisten der Verankerungsnut 6 aufliegt. Der Dichtungskörper 14 ist mit einer Dichtlippe 9 ausgerüstet, die mit dem Dichtungskörper 14 einstückig ist.

Am Fuße der Dichtlippe 9 ist eine Schwächungsnut 19 vorgesehen. Hierdurch ist sichergestellt, daß eine große Beweglichkeit mit geringem Kraftaufwand erzielt wird, so daß die Form der Dichtlippe und damit die Dichtfunktion weitgehend beibehalten wird.

Zwischen dem Befestigungsfuß 15 und dem Dichtungskörper 14 ist die Hohlkammer 16 angeordnet, in der sich mindestens eine, beliebig gestaltete Zusatzdichtlippe 17 befindet.

Im dargestellten Ausführungsbeispiel ist die Zusatzdichtlippe 17 im Querschnitt dreieckförmig, und zwar als gleichschenkliges Dreieck ausgebildet. Mit ihrer Spitze stützt sich die Zusatzdichtlippe an der Deckenfläche der Hohlkammer 16 ab. Die Zusatzdichtlippe 17, die vom Boden der Hohlkammer 16 ausgeht. kann aber auch im Abstand von der Deckenfläche enden.

Im Übergang der Hohlkammer 16 zum Befestigungsfuß 15 ist die Hohlkammer 16 so ausgebildet, daß sich Trennkerben 20,21 ergeben. Wird die Dichtlippe 9 einschließlich des Dichtungskörpers 14 bis auf die äußere Begrenzungsebene 14 der Verankerungsnut 6 durch zwei parallele Trennschnitte durchtrennt, so kann zwischen den beiden Trennschnitten die Dichtlippe 9 und der Dichtungskörper 14 im Bereich der Trennkerben 20,21 vom Befestigungsfuß durch einfaches Abreißen entfernt werden.

In der Fig. 9 ist der entfernbare Bereich der Anschlagdichtung mit einer kleinen Schraffur dargestellt. Nach der Abtrennung des klein schraffierten Bereiches der Anschlagdichtung verbleibt somit in diesem Bereich der Befestigungsfuß 15 mit der Zusatzdichtlippe 17. Die Zusatzdichtlippe 17 ist so gestaltet, daß bei Druckbelastung der Befestigungsfuß 15 am Boden der Verankerungsnut 6 zur Anlage kommt und zum Beschlagteil hin einen ausreichenden Dichtungsdruck erzeugt.

Die Fig. 9 ist gegenüber der Fig. 8 in Hinsicht auf die Raumform der Hohlkammern 18 und 18a abweichend.

Die Anschlagdichtung 7 weist in der Ausführung nach der Fig. 9 im unteren Bereich des Befestigungsfußes 15 einen einextrudierten Faden 22 aus einem annähernd reckfreien Material auf, der sicherstellt, daß die Anschlagdichtung 7 reckfrei eingebaut werden kann und daß die vorgenommenen Ausnehmungen zum Durchführen der Bandteile unverrückbar bleiben. Dieser Faden 22 sorgt weiterhin dafür, daß der Befestigungsfuß beim Abtrennen eines Teils der Dichtlippe 9 und eines Teils des Dichtungskörpers 14 keiner Längung oder Reckung unterliegt.

Der Faden 22 hat somit zwei Aufgaben zu erfüllen. Er soll zum einen die Position der an der Anschlagdichtung vorgenommenen Ausnehmungen sicherstellen und zum anderen das Einbringen der Ausnehmungen während des Abreißvorganges erleichtern.

Die erfindungsgemäße Anschlagdichtung wird sowohl bei Metallkonstruktionen als auch bei Kunststoff- oder Holzbauelementen verwendet.

## Patentansprüche

1. Anschlagdichtung für Fenster, Türen oder Fassaden mit einem in einer Verankerungsnut eines Blend- oder Flügelrahmens festlegbaren Befestigungsfuß und einem mit einer Dichtlippe versehenen Dichtungskörper, welcher dazu ausgelegt ist, daß sich durch den Dichtungsspalt zwischen Blend- und Flügelrahmen Beschlagteile, wie Drehbänder, Drehkippscheren o.dgl. erstrecken, **dadurch gekennzeichnet, daß** der Dichtungskörper (14) mit dem Befestigungsfüß (15) eine Hohlkammer (16) umschließt, in der mindestens eine sich in Richtung der Dichtungsebene erstreckende Zusatzdichtlippe (17) angeordnet ist, wobei der Dichtungskörper (14) vom Befestigungsfuß (15) abtrennbar ist und dazu ausgelegt, sich an dem Beschlagteil abzustützen, das sich durch den Dichtungsspalt zwischen Blend- und Flügelrahmen erstreckt.

2. Anschlagdichtung nach Anspruch 1, **dadurch gekennzeichnet, daß** die Zusatzdichtlippe (17) vom Boden der Hohlkammer (16) ausgehend sich zur Deckenfläche der Hohlkammer erstreckt oder im Abstand von der Deckenfläche endet.

3. Anschlagdichtung nach Anspruch 2, **dadurch gekennzeichnet, daß** die Zusatzdichtlippe (17) im Querschnitt als gleichschenkliges Dreieck ausgebildet ist.

4. Anschlagdichtung nach Anspruch 3, **dadurch gekennzeichnet, daß** die Zusatzdichtlippe (17) mit Ihrer Spitze an der Deckenfläche der Hohlkammer anliegt.

5. Anschlagdichtung nach einem der Ansprüche 1 bis 4, **dadurch gekennzeichnet, daß** die Bodenfläche der Hohlkammer (16) die obere Begrenzung des Befestigungsfußes (15) bildet.

6. Anschlagdichtung nach Anspruch 1, **dadurch gekennzeichnet, daß** am Übergang vom Befestigungsfuß (15) zum Dichtungskörper (14) Trennkerben (20,21) vorgesehen sind.

7. Anschlagdichtung nach einem der Ansprüche 1 bis 6, **dadurch gekennzeichnet, daß** der Befestigungsfuß (15) ebenfalls eine Hohlkammer (18) aufweist.

8. Anschlagdichtung nach einem der vorhergehenden Ansprüche, **dadurch gekennzeichnet, daß** der Dichtungskörper (14) auf den Randleisten der Verankerungsnut (6) aufliegt.

9. Anschlagdichtung nach Anspruch 1, **dadurch gekennzeichnet, daß** am Fuße der Dichtlippe (9) eine Schwächungsnut (19) vorgesehen ist.

10. Anschlagdichtung nach einem der vorhergehenden Ansprüche, **dadurch gekennzeichnet, daß** der Befestigungsfuß (15) sich bei belasteter Anschlagdichtung am Boden der Verankerungsnut (6) abstützt.

11. Anschlagdichtung, insbesondere nach Anspruch 1, **dadurch gekennzeichnet, daß** in der Sohle des Befestigungsfußes (15) ein annähernd reckfreier Faden (22) einextrudiert ist.

## Claims

1. Stop seal for windows, doors or façades, having a fastening foot which can be fixed in a securing groove in a door or window frame or door leaf or window casement, and a sealing body which is provided with a sealing lip and is designed such that fitting parts, such as rotating straps, tilt and turn shears or the like extend through the sealing gap between the door or window frame and door leaf or window casement, **characterized in that** the sealing body (14) together with the fastening foot (15) surrounds a hollow chamber (16) in which at least one additional sealing lip (17) extending in the direction of the sealing plane is arranged, the sealing body (14) being able to be severed from the fastening foot (15) and being designed such that it can be supported on the fitting part which extends through the sealing gap between the door or window frame and door leaf or window casement.

2. Stop seal according to Claim 1, **characterized in that** the additional sealing lip (17) extends from the bottom of the hollow chamber (16) to the top surface of the hollow chamber or ends at a distance from the top surface.

3. Stop seal according to Claim 2, **characterized in that** the additional sealing lip (17) is designed in cross section as an equilateral triangle.

4. Stop seal according to Claim 3, **characterized in that** the additional sealing lip (17) bears with its tip against the top surface of the hollow chamber.

5. Stop seal according to one of Claims 1 to 4, **characterized in that** the bottom surface of the hollow chamber (16) forms the upper boundary of the fastening foot (15).

6. Stop seal according to Claim 1, **characterized in that** separating notches (20, 21) are provided on the transition from the fastening foot (15) to the sealing body (14).

7. Stop seal according to one of Claims 1 to 6, **characterized in that** the fastening foot (15) likewise has a hollow chamber (18).

8. Stop seal according to one of the preceding claims, **characterized in that** the sealing body (14) rests on the edge strips of the securing groove (6).

9. Stop seal according to Claim 1, **characterized in that** a weakening groove (19) is provided on the foot of the sealing lip (9).

10. Stop seal according to one of the preceding claims, **characterized in that** the fastening foot (15) is supported on the bottom of the securing groove (6) when the stop seal is loaded.

11. Stop seal, in particular according to Claim 1, **characterized in that** an approximately stretch-free thread (22) is extruded into the base of the fastening foot (15).

## Revendications

1. Garniture d'étanchéité de feuillure pour fenêtres, portes ou façades avec un pied de fixation pouvant être fixé dans une rainure d'ancrage d'un châssis dormant ou d'un châssis ouvrant, et avec un corps d'étanchéité pourvu d'une lèvre d'étanchéité, qui est agencé de manière que des éléments de ferrure, tels que pentures tournantes, articulations tournantes et basculantes ou similaires, s'étendent à travers la fente d'étanchéité entre le châssis dormant et le châssis ouvrant, **caractérisée en ce que** le corps d'étanchéité (14) enferme avec le pied de fixation (15) une cavité (16) dans laquelle est disposée au moins une lèvre d'étanchéité supplémentaire (17) s'étendant en direction du plan d'étanchéité, le corps d'étanchéité (14) pouvant être séparé du pied de fixation (15) et étant conçu de manière à prendre appui contre l'élément de ferrure qui s'étend à travers la fente d'étanchéité entre le châssis dormant et le châssis ouvrant.

2. Garniture d'étanchéité de feuillure selon la revendication 1, **caractérisée en ce que** la lèvre d'étanchéité supplémentaire (17) s'étend, partant du fond de la cavité (16), vers la surface de couverture de la cavité ou s'étend à distance de la surface de couverture.

3. Garniture d'étanchéité de feuillure selon la revendication 2, **caractérisée en ce que** la lèvre d'étanchéité supplémentaire (17) présente une section transversale en triangle isocèle.

4. Garniture d'étanchéité de feuillure selon la revendication 3, **caractérisée en ce que** la lèvre d'étanchéité supplémentaire (17) s'applique par son sommet contre la surface de couverture de la cavité.

5. Garniture d'étanchéité de feuillure selon l'une des revendications 1 à 4, **caractérisée en ce que** la surface de fond de la cavité (6) forme la délimitation supérieure du pied de fixation (15).

6. Garniture d'étanchéité de feuillure selon la revendication 1, **caractérisée en ce que** des encoches de séparation (20, 21) sont prévues au droit de la transition entre le pied de fixation (15) et le corps d'étanchéité (14).

7. Garniture d'étanchéité de feuillure selon l'une des revendications 1 à 6, **caractérisée en ce que** le pied de fixation (15) présente également une cavité (18).

8. Garniture d'étanchéité de feuillure selon l'une des revendications précédentes, **caractérisée en ce que** le corps d'étanchéité (14) repose sur les nervures de bordure de la rainure d'ancrage (6).

9. Garniture d'étanchéité de feuillure selon la revendication 1, **caractérisée en ce qu'**une rainure d'affaiblissement (19) est prévue sur le pied de la lèvre d'étanchéité (9).

10. Garniture d'étanchéité de feuillure selon l'une des revendications précédentes, **caractérisée en ce que** le pied de fixation (15) prend appui contre le fond de la rainure d'ancrage (6), lorsque la garniture d'étanchéité de feuillure est sollicitée.

11. Garniture d'étanchéité de feuillure, en particulier selon la revendication 1, **caractérisée en ce qu'**à l'intérieur de la semelle du pied de fixation (15) est extrudé un fil (22) sensiblement sans allongement.
